# EUROPÄISCHE PATENTSCHRIFT

(11) **EP 0 558 872 B1**
(45) Veröffentlichungstag und Bekanntmachung des Hinweises auf die Patenterteilung: **28.08.1996**
(21) Anmeldenummer: 92810166.6
(22) Anmeldetag: 04.03.1992
(51) Int. Cl.: B65H 23/198, B65H 19/28, B65H 75/28

(54) **Verfahren und Vorrichtung zum Aufwickeln von wickelfähigen Substraten**
Method and apparatus for winding of windable substrates
Procédé et dispositif pour enrouler des substrats enroulables

(43) Veröffentlichungstag der Anmeldung: 08.09.1993
(73) Patentinhaber: CIBA-GEIGY AG, 4002 Basel (CH)
(72) Erfinder: Mheidle, Mickael, F-68390 Sausheim (FR)

(56) Entgegenhaltungen:
- EP-A- 0 202 591
- DE-A- 2 057 492
- DE-A- 3 543 878
- DE-C- 289 607

## Beschreibung

Die Erfindung betrifft ein Verfahren und eine Vorrichtung zum Aufwickeln von wickelfähigen Substraten gemäss dem Oberbegriff des jeweiligen unabhängigen Patentanspruchs.

In der Farbstoff herstellenden Industrie und auch seitens der Farbstoff verarbeitenden Industrie besteht grosses Interesse darin, die eingesetzten Farbstoffe vor dem industriellen Einsatz (Produktion) zu testen, um die Bedingungen der Applikation optimieren zu können, um Farbnuancen einstellen und verschiedene Produkte vom ökonomischen und technischen Standpunkt aus vergleichen und kontrollieren zu können. Insbesondere auf dem Gebiet der Textilfärbung, also der Färbung von Stoffen oder Geweben, sind oft lange Testreihen nötig, um die am besten geeigneten Randbedingungen für die gewünschte Textilien-Farbstoff Kombination zu ermitteln oder um den am besten geeigneten Farbstoff zu ermitteln bzw. die gewünschte Farbnuance einzustellen. Zu diesem Zweck wird im Labor eine Vielzahl von Versuchsfärbungen (Musterfärbungen) durchgeführt und an die späteren industriellen Bedingungen angepasst Beispielweise wird zu diesem Zweck eine bestimmte Menge eines versuchsweise zu färbenden Stoffs (Substrat) auf eine sogenannte Musterfärbehülse aufgewickelt. Diese Hülse mitsamt dem aufgewickelten Stoff wird einem Färbebad ausgesetzt. Die Hülse weist in ihrer Wand viele Öffnungen auf, so dass der gesamte aufgewickelte Stoff von der zirkulierenden Färbeflüssigkeit im Färbebad durchdrungen wird.

Wie bereits erwähnt, besteht das Interesse, mit Hilfe dieser Musterfärbungen eine verlässliche Aussage darüber zu gewinnen, welches die geeigneten Randbedingungen für die gewünschte Textil-Farbstoff Kombination ist bzw. wie sich der verwendete Farbstoff unter Produktionsbedingungen verhält, also eine Aussage darüber zu gewinnen, welcher Farbstoff der am besten geeignete ist bzw. mit welchem Farbstoff die gewünschte Farbnuance am besten erzielt wird. Um eine verlässliche Aussage darüber zu erzielen, muss allerdings gewährleistet sein, dass der zu färbende Stoff, der auf die Hülse aufgewickelt ist, wie unter Produktionsbedingungen, stets mit einer gleichmässigen Zugspannung aufgewickelt ist.

Die Aufwickelung der zu färbenden Stoffe auf die Musterfärbehülse im Labor erfolgt bisher beispielsweise so, dass zunächst der zu wickelnde Stoff bzw. das Stoffende von einer Substratspeicherrolle manuell abgezogen und die abgezogene Stoffbahn manuell eingefädelt wird, d.h. das Stoffende wird an der Musterfärbehülse befestigt. Anschliessend wird mittels einer handbetriebenen Kurbel die Musterfärbehülse gedreht und der eingefädelte Stoff auf die Hülse, d.h. um die Hülse herum, aufgewickelt. Nach Beendigung des Wickelns wird der Stoff beispielsweise mit einer Schere abgeschnitten, und das zum Wickel gehörende Stoffende wird am Wickel befestigt (beispielsweise geklammert). Mit dieser Art und Weise des Wickelns wird allerdings nur eine ungleichmässige Aufwickelung erzielt, d.h. die Dichte der einzelnen um die Hülse herum gewickelten Lagen des zu färbenden Stoffs kann sehr stark variieren. Vor allem aber kann der zu färbende Stoff durch den manuellen Betrieb nur unter einer stark variierenden Zugspannung auf die Hülse aufgewickelt werden, so dass die Bereiche des Stoffs, die unter höherer Zugspannung aufgewickelt sind, sehr stark auseinandergezogen sind, während die Bereiche, die unter niedrigerer Zugspannung aufgewickelt sind, weniger stark auseinandergezogen sind. Infolge dieser ungleichmässigen Aufwickelung des Stoffs auf die Hülse kann auch der Farbeindruck nach der anschliessenden Färbung des Stoffs sehr stark schwanken, da solche Bereiche, die unterschiedlich stark auseinandergezogen auf die Hülse aufgewickelt sind, natürlich bei der anschliessenden Färbung auch unterschiedlich stark von der Färbeflüssigkeit im Färbebad durchdrungen werden. Eine verlässliche Aussage darüber, wie der Farbeindruck des gefärbten Stoffs später unter Produktionsbedingungen sein wird, ist dann kaum möglich.

In der DE-A-20 57 492 wird daher eine Antriebseinrichtung vorgeschlagen, mit deren Hilfe es möglich ist, Wickelbahnen (also auch Stoffe) mit einer gewünschten, gleichmässigen Zugspannung auf einen Träger aufzuwickeln, und zwar auch dann, wenn die Bahngeschwindigkeit während des Wickelvorgangs veränderlich ist.

Allerdings schwankt bei bekannten Aufwickelverfahren die aufgewickelte Masse an Substrat auch recht erheblich, was eine Beurteilung des Farbeindrucks, wie er später unter Produktionsbedingungen sein wird, erheblich erschwert. Im übrigen muss das Substrat bei bekannten Laborwickelvorrichtungen nach Beendigung des Wickelvorgangs auch jedesmal per Hand abgeschnitten und das abgeschnittene Ende am Wickel befestigt werden. Das andere Ende der Stoffbahn muss dann vor Beginn eines neuen Wickelvorgangs neu eingefädelt werden, bevor ein neuer Wickelvorgang beginnen kann.

Ein weiterer Nachteil solcher bekannten Laborvorrichtungen ist deren geringe Arbeitsgeschwindigkeit.

Ausgehend von diesem Stand der Technik ist es daher eine Aufgabe der Erfindung, ein Aufwickelverfahren und eine Aufwickelvorrichtung zu schaffen, worin die vorstehend genannten Nachteile beseitigt sind und worin ein hohes Mass an Effizienz gewährleistet ist.

Verfahrensmässig wird diese Aufgabe gelöst, wie es durch die Merkmale des Patentanspruchs 1 charakterisiert ist. Es werden also mehrere Substrate gleichzeitig bereitgestellt, aus denen das zu wickelnde Substrat ausgewählt wird, wobei jedes Substrat zunächst in einer definierten Speicherstellung gehalten und der Substratträger nach dem Auswählen automatisch zu dem ausgewählten Substrat hinbewegt und dort in eine Einfädelposition bewegt wird, in der das ausgewählte Substrat mit dem Substratträger in Eingriff gebracht und automatisch um den Substratträger herum eingefädelt wird. Nach Beendigung des Einfädelvorgangs wird der Substratträger in eine Wickelposition bewegt, in der das Substrat um den Substratträger herum aufgewickelt wird. Nach Beendigung des Wickelvorgangs wird dann das Substrat abgeschnitten und das zum Wickel um den Substratträger gehörende Substratende automatisch am Wickel fixiert, während das andere Substratende wieder in der definierten Speicherstellung gehalten wird. Es wird also eine Vielzahl von Substraten bereitgestellt (beispielsweise magazinartig), und als erster Verfahrensschritt (also noch vor einer allfälligen "Kallbrierung", siehe weiter unten) wird zunächst das gewünschte Substrat aus dieser Vielzahl von Substraten ausgewählt bzw. festgelegt. Mit Hilfe dieser Verfahrensvariante wird ein aufwendiges manuelles Austauschen des bereitgestellten Substrats, also beispielsweise einer Substratspeicherrolle, vermieden. Vielmehr erfolgt hier die Auswahl des Substrats nach Eingabe des gewünschten Substrats vollautomatisch, so dass sich diese Verfahrensvariante durch ihre Effizienz auszeichnet

In einer Ausführungsvariante des erfindungsgemässen Verfahrens wird der motorische Antrieb zum Transportieren des Substrats zum Substratträger auf eine gleichmässige Vorschubgeschwindigkeit hin geregelt. Dadurch wird erreicht, dass der Aufwand für die Steuerung des Antriebs des Substratträgers, der ja in Abhängigkeit von der Vorschubgeschwindigkeit gesteuert wird, gering gehalten wird, da bei einer Regelung des Transportantriebs auf eine gleichmässige Vorschubgeschwindigkeit hin die Vorschubgeschwindigkeit geringeren Schwankungen unterliegt und damit auch entsprechend geringere Änderungen der Steuersignale erzeugt werden müssen.

In einer weiteren Ausführungsvariante des Verfahrens wird zunächst bei bekannter Substratbreite und bei bekannter Substratdicke die Masse pro Flächeneinheit des zu wickelnden Substrats ermittelt und dann die gewünschte auf den Substratträger zu wickelnde Masse an Substrat festgelegt. Auf der Basis der ermittelten Masse pro Flächeneinheit des Substrats und der festgelegten gewünschten zu wickelnden Masse an Substrat werden dann entsprechende Signale zur Steuerung bzw. Regelung der motorischen Antriebe erzeugt. Dadurch wird erreicht, dass bei Substraten bekannter Breite, deren Masse pro Flächenneinheit aber unbekannt ist, die Masse pro Flächeneinheit überhaupt erst einmal ermittelt wird, was erforderlich ist, um eine gewünschte (Gesamt-)Masse an Substrat auf den Substratträger aufwickeln zu können. Andererseits ist diese Bestimmung der Masse pro Flächeneinheit des Substrats aber auch bei Substraten, deren Masse pro Flächeneinheit als Standardwert bekannt ist, vorteilhaft, da es auch bei solchen Standard-Substraten zu Abweichungen von diesem Standardwert kommen kann, und mit Hilfe dieser Ausführungsvariante eine einfache "Kalibrierung" möglich ist.

Die Masse pro Flächeneinheit kann in vorteilhafter Weise so bestimmt werden, dass zunächst das Gewicht des unbewickelten Substratträgers bestimmt wird, dessen Durchmesser bekannt ist. Anschliessend wird so lange Substrat auf den Substratträger gewickelt, bis ein vorgegebener Durchmesser des bewickelten Substratträgers erreicht wird Danach wird das Gewicht des bewickelten Substratträgers bestimmt Sind Substratbreite und Substratdicke bekannt, so wird aufgrund all dieser Werte dann die Masse pro Flächeneinheit des Substrats ermittelt. Bei bekannter Substratdicke kann dann für eine gewünschte auf den Substratträger aufzuwickelnde Masse an Substrat der Durchmesser des bewickelten Substratträgers im voraus bestimmt und überwacht werden, so dass beim Erreichen des vorausberechneten Durchmessers des bewickelten Substratträgers der Aufwickelvorgang gestoppt wird.

In einer weiteren vorteilhaften Variante des Verfahrens werden die gewünschte Zugspannung, mit der das Substrat auf den Substratträger gewickelt werden soll, sowie die gewünschte Dauer des Wickelvorgangs festgelegt. Für den Fall, dass die festgelegten Werte mit dem aufzuwickelnden Substrat verträglich sind, werden auf der Basis dieser Werte dann Signale zur Steuerung bzw. Regelung der motorischen Antriebe erzeugt. Die Vorteile dieser Variante liegen darin, dass unterschiedliche Substrate unter unterschiedlichen Zugspannungen aufgewickelt werden können, da nicht alle Substrate hinsichtlich der Zugspannung gleich beanspruchbar sind, und ein Reissen (bei zu hoher Zugspannung) oder ein Zerknittern (bei zu niedriger Zugspannung) des Substrats vermieden werden muss. Zu diesem Zweck kann eine entsprechende Warnung abgesetzt werden, z.B. auf einem Bildschirm erscheinen, dass die gewählten Parameter nicht mit dem aufzuwickelnden Substrat verträglich sind. Ähnliches gilt für die Dauer des Wickelvorgangs bzw. für die Geschwindigkeit, mit der die Substrate aufgewickelt werden: Unterschiedliche Substrate können bzw. müssen mit unterschiedlichen Höchstgeschwindigkeiten aufgewickelt werden.

Vorrichtungsmässig wird die Aufgabe der Erfindung gelöst, wie es in den Merkmalen des Patentanspruchs 6 angegeben ist. Es ist also eine Vielzahl von Substratspeicherrollen vorgesehen, und bei jeder Speicherrolle sind Haltemittel vorgesehen, die das zur jeweiligen Speicherrolle gehörende Substratende in einer definierten Speicherstellung halten. Ausserdem ist bei jeder Speicherrolle ein separates, motorisch antreibbares Paar von Zugwalzen vorgesehen, zwischen denen eingeklemmt das Substrat geführt ist. Ferner sind Eingabemittel zur Festlegung des gewünschten auf den Substratträger aufzuwickelnden Substrats vorgesehen, wobei aufgrund der Festlegung des gewünschten Substrats sich der motorische Transportantrieb zu den Zugwalzen des über die Eingabemittel ausgewählten Substrats bzw. zu der entsprechenden Substratspeicherrolle hin bewegt und den Antrieb an die Zugwalzen des ausgewählten Substrats ankoppelt. Weiterhin sind Mittel zum Bewegen des Substratträgers in eine Einfädelposition vorgesehen, in welcher der Substratträger dann in das Substrat eingreift und es um den Substratträger herum einfädelt. Diese Mittel zum Bewegen des Substratträgers bewegen nach dem Einfädeln den Substratträger aus der Einfädelposition in eine Wickelposition, in der das Substrat um den Substratträger herum aufgewickelt wird. Nach dem Aufwickeln und Abschneiden des Substrats halten die bei der jeweiligen Speicherrolle vorgesehenen Haltemittel das nicht zum Wickel gehörenden Substratende wieder in der definierten Speicherstellung. Die erfindungsgemässe Vorrichtung arbeitet somit im wesentlichen vollautomatisch und ist damit ganz besonders effizient.

In einer vorteilhaften Ausgestaltung der Vorrichtung regelt die Regelung für den Transportantrieb die Vorschubgeschwindigkeit des Substrats auf eine gleichmässige Vorschubgeschwindigkeit hin. Dadurch wird der Aufwand für die Steuerung des Antriebs des Substratträgers, der ja in Abhängigkeit von der Vorschubgeschwindigkeit gesteuert wird, gering gehalten, da bei einer Regelung des Transportantriebs auf eine gleichmässige Vorschubgeschwindigkeit hin die Vorschubgeschwindigkeit geringeren Schwankungen unterliegt und damit auch entsprechend geringere Änderungen der Steuersignale erzeugt werden müssen.

In einem Ausführungsbeispiel der Vorrichtung umfassen die Haltemittel zum Halten des Substrats in der definierten Speicherstellung eine Halteschiene oder ein Halteelement, welches eine dem in die Einfädelposition bewegten Substratträger zugewandte Haltefläche mit Ansaugöffnungen sowie einen Unterdruckanschluss aufweist, der über ein Ventil mit einer Unterdruckquelle verbunden ist.

Beim Einfädeln des Substrats ist das Halteelement mit der Unterdruckquelle druckmässig verbunden, so dass sie durch die Ansaugöffnungen in der Haltefläche hindurch einen Unterdruck erzeugt und das Substrat gegen die Haltefläche ansaugt. Der Substratträger weist auf seiner Aussenwand um die Längsachse herum mehrere Bereiche aufweist, in denen von seiner Aussenwand Nadeln im wesentlichen radial nach aussen abstehend vorgesehen sind. Diese Nadeln greifen in das in der Speicherstellung gehaltene Substrat ein. In der Haltefläche des Halteelements sind für diese Nadeln des Substratträgers entsprechende Nuten ausgespart, so dass der Substratträger ungehindert angetrieben (rotiert) werden kann. Nach Beendigung des Einfädelns trennt das Ventil die Unterdruckquelle von dem Halteelement druckmässig, so dass sie das Substrat von der Haltefläche weg zum Aufwickeln freigibt. Dieses Ausführungsbeispiel der Vorrichtung ermöglicht ein einfaches und zuverlässiges automatisches Einfädeln des Substrats und ist somit besonders effizient.

In einer zweckmässigen Weiterbildung der Vorrichtung sind die Mittel zum Abschneiden in Transportrichtung des Substrats betrachtet unmittelbar dem Halteelement nachfolgend angeordnet sind. Diese Anordnung ermöglicht, dass das nicht zum Wickel gehörende Substratende nach dem Abschneiden des Substrats durch das Halteelement mit Hilfe der Unterdruckquelle in bereits erläutereter Weise gehalten werden kann und dass dann das Einfädeln des Substrats auf den nächsten Substratträger ebenfalls in der bereits erläuterten einfachen und zuverlässigen Art und Weise automatisch erfolgen kann.

In einem weiteren Ausführungsbeispiel der erfindungsgemässen Vorrichtung umfassen die Mittel, die das zum Wickel gehörende Substratende am Wickel fixieren, einen Ring, der koaxial zur Längsachse des Substratträgers in der Nähe des Substratträgerendes an dem jeweiligen Substratträger vorgesehen ist. An seiner Innenfläche ist dieser Ring mit einer umlaufenden Nut versehen, in der der Substratträger beim Wickeln frei umlaufen kann. Aussen an dem Ring ist ein Zapfen vorgesehen ist, der im wesentlichen senkrecht zur Längsschnittebene durch den Substratträger angeordnet ist und um den herum betätigbare Fixierdome zwischen zwei Positionen schwenkbar gelagert sind., Beim Wickeln des Substrats auf den Substratträger sind diese in eine Wickelposition ausgeschwenkt, in der sie das Aufwickeln des Substrats auf den Substratträger nicht behindern. In einer Fixierposition hingegen sind sie im wesentlichen in Längsrichtung des Substratträgers eingeschwenkt und durchstechen zumindest die äusseren beiden Lagen des aufgewickelten Substrats und fixieren sie so miteinander. Dieses Ausführungsbeispiel der Vorrichtung ermöglicht ein einfaches automatisches Fixieren des zum Wickel gehörenden Substratendes am Wickel. Gleichzeitig kann das Substrat in der bereits erläuterten Art und Weise eingefädelt und aufgewickelt werden.

In einer Weiterbildung dieses Ausführungsbeispiels sind separate Betätigungsorgane vorgesehen, die vor Beginn des Einfädelvorgangs die Fixierdorne in die Wickelposition ausschwenken, und die nach Beendigung des Wickelvorgangs die Fixierdorne in die Fixierposition einschwenken.

Bei einem weiteren Ausführungsbeispiel der Vorrichtung sind Mittel zur Bestimmung der Masse pro Flächeneinheit des Substrats vorgesehen sind, wobei die Substratbreite und die Substratdicke bekannt ist. Ferner sind Eingabemittel zur Festlegung der gewünschten auf den Substratträger zu wickelnden Masse an Substrat vorgesehen sowie Rechenmittel vorgesehen, die auf der Basis der ermittelten Masse pro Flächeneinheit des Substrats und der gewünschten aufzuwickelnden Masse entsprechende Signale für die Steuerung des Antriebs des Substratträgers bzw. für die Regelung des Transportantriebs erzeugen und an diese weiterleiten. Dieses Ausführungsbeispiel erlaubt eine "Kalibrierung" und ermöglicht so, eine gewünschte Masse an Substrat auf einen Substratträger aufzuwickeln.

Bei einer Weiterbildung dieser Vorrichtung sind zur Bestimmung der Masse pro Flächeneinheit Wiegemittel zur Bestimmung des Gewichts des unbewickelten und des bewickelten Substratträgers vorgesehen. Ausserdem sind noch Mittel zur Überwachung des Durchmessers des bewickelten Substratträgers vorgesehen, die den Wickelvorgang stoppen, wenn der Durchmesser des bewickelten Substratträgers einen vorgegebenen Durchmesser erreicht. Die Rechenmittel berechnen dann bei bekanntem Durchmesser des unbewickelten Substratträgers auf der Basis dieser Werte die Masse pro Flächeneinheit des Substrats. Aufgrund der gewünschten aufzuwickelnden Masse an Substrat berechnen sie den Durchmesser des bewickelten Substratträgers im voraus und positionieren die Mittel zur Überwachung des Durchmessers des bewickelten Substratträgers so, dass sie beim Erreichen des vorausberechneten Durchmessers diesen detektieren und damit den Aufwickelvorgang stoppen.

In einer Weiterbildung der Vorrichtung sind Eingabemittel zur Festlegung der gewünschten auf den Substratträger aufzuwickelnden Masse an Substrat, zur Festelgung der gewünschten Zugspannung des Substrats auf dem Substratträger und zur Festlegung der Dauer eines Wickelvorgangs vorgesehen. Elektronisch-rechnerische Mittel berechnen und erzeugen für den Fall, dass die festgelegten Werte mit dem aufzuwickelnden Substrat verträglich sind, aufgrund dieser Werte entsprechende Steuersignale für die Antriebsmotoren bzw. deren Steuerung oder Regelung. Im Falle, dass für ein bestimmtes Substrat ein unzulässiger Parameter eingegeben worden ist (z.B. eine zu hohe und für das Substrat unverträgliche Zugspannung), können die elektronisch-rechnerischen Mittel dies erkennen und dem Benutzer anzeigen.

Im folgenden wird die Erfindung anhand der Zeichnung näher erläutert; es zeigen in zum Teil schematischer und/oder in Schnittdarstellung:
- Fig. 1: eine Ausführungsbeispiel einer Labor-Färbestrasse für die Musterfärbung,
- Fig. 2: eine prinzipielle Anordnung mit Antrieben für den Transport eines Substrats (z.B. Textil) von einer Substratspeicherrolle zu einem Substratträger und zum Aufwickeln des Substrats auf diesen Substratträger,
- Fig. 3: die Anordnung der Fig. 2, erweitert um einen Rechner mit einer Eingabekonsole sowie um eine Steuerung und eine Regelung für die Antriebe,
- Fig. 4: ein Ausführungsbeispiel für eine magazinartige Anordnung von Substratspeicherrollen und mit einem bewegbaren an die Zugwalzen ankoppelbaren Transportantrieb,
- Fig. 5: ein Ausführungsbeispiel für den an die Zugwalzen ankoppelbaren Transportantrieb,
- Fig. 6: ein Ausführungsbeispiel von Mitteln zum Einfädeln des Textils (Substrats) bzw. zum Aufwickeln des Textils auf einen Substratträger in Form einer Hülse,
- Fig. 7: die Hülse der Fig. 6 mit Fixierdornen, die in eine Fixierposition eingeschwenkt sind
- Fig. 8: die Hülse der Fig. 7 mit den darin vorgesehenen schwenkbaren Fixierdornen (eingeschwenkt und ausgeschwenkt) zum Fixieren des zum Wickel gehörenden Textilendes am Wickel,
- Fig. 9: ein Ausführungsbeispiel des Betätigungsorgans zum Ein- und Ausschwenken der Fixierdorne
- Fig. 10: eine Darstellung der Aufwickelvorrichtung zur Verdeutlichung von Einfädel- und Wickelposition der Hülse
- Fig. 11: eine Ansicht eines Ausführungsbeispiel der erfindungsgemässen Vorrichtung mit Mitteln zum Abschneiden des Textils sowie mit Betätigungsorgan zum Ein- und Ausschwenken der Fixierdorne, und
- Fig. 12: ein Ausführungsbeispiel der Mittel zum Abschneiden des Textils.

In dem in Fig. 1 dargestellten Ausführungsbeispiel einer Labor-Färbestrasse 1 werden zu behandelnde Substrate, insbesondere Textilien 2, von Speicherrollen 3, auf denen die Textilien bereitgestellt werden, abgewickelt und zu einer Arbeitsstation 4 transportiert. In dieser Arbeitsstation 4 werden die Textilien auf Substratträger, beispielsweise auf Musterfärbehülsen, aufgewickelt. Weiterhin umfasst die Labor-Färbestrasse einen Vorratsbehälter 5 für Farbstoffpulver, das in einer Dosierstation 6 in Lösung gegeben werden kann. In einem Färbebad 7 kann dann die bewickelte Musterfärbehülse dem Farbstoffgemisch ausgesetzt werden und die Textilien können so gefärbt werden.

Eine prinzipielle Anordnung, die einen Antrieb 300 für das Transportieren des Textils 2 von der Speicherrollle 3 zu einer Musterfärbehülse 40 umfasst sowie einen Antrieb 400 zum Aufwickeln des Textils 2 auf die Hülse 40, zeigt Fig. 2. Die hier dargestellte Anordnung umfasst ferner Zugwalzen 31 und 32, zwischen denen eingeklemmt das Textil 2 geführt ist, und die mit Hilfe des Antriebs 300 angetrieben werden können. Eine einfache Realisierung eines solchen Antriebs 300 umfasst einen Motor, dessen Antriebswelle an die Zugwalze 31 ankoppelbar ist, wie dies durch den Pfeil 31a symbolisch angedeutet ist. Ebensogut kann statt der Zugwalze 31 aber auch die Zugwalze 32 angetrieben werden, wie dies durch den Pfeil 32a symbolisch angedeutet ist. Die Zugwalzen drehen sich dann jeweils in Richtung der Pfeile 31b und 32b. Ist das Textil 2 um die Hülse 40 herum eingefädelt (der Einfädelvorgang wird weiter unten noch ausführlich erläutert), kann mit Hilfe des Antriebs 400, der, wie durch den Pfeil 40a angedeutet, an die Hülse 40 ankoppelbar ist, das Textil 2 auf die Hülse 40 aufgewickelt werden, die sich beim Aufwickeln in Richtung des Pfeils 40b dreht. Der Antrieb 400 kann dabei in einfacher Weise ebenfalls einen Motor umfassen, dessen Antriebswelle an die Hülse 40 ankoppelbar ist. Beim Aufwickeln des Textils 2 auf die Hülse 40 dreht sich die angetriebene Hülse 40 in Richtung des Pfeils 40b.

In Fig. 3 erkennt man die prinzipielle Anordnung der Fig. 2, allerdings erweitert um einen Rechner 41 mit einer Eingabekonsole 41a. Auf die Eingaben, die mit Hilfe der Eingabekonsole 41a getätigt werden können, wird zu einem späteren Zeitpunkt noch einmal genauer eingegegangen. Ausserdem ist die Anordnung im Vergleich zu der Anordnung aus Fig. 2 noch um eine Regelung 310 für den Antrieb 300 der Zugwalzen 31 bzw. 32 und um eine Steuerung 410 für den Antrieb 400 der Hülse 40 erweitert. Da das Textil 2 mit einer gleichmässigen Zugspannung auf die Hülse 40 aufgewickelt werden soll, treibt der Antrieb 400 die Hülse 40 mit einem gleichmässigen Drehmoment an. Um dieses gleichmässige Drehmoment zu gewährleisten, ist die Steuerung 410 vorgesehen, die in Abhängigkeit von der jeweils gerade aktuellen Geschwindigkeit, mit der das Textil 2 zur Hülse 40 transportiert wird, den Antrieb 400 der Hülse 40 steuert Bei gleichmässiger Zugspannung des Textils 2 muss die Winkelgeschwindigkeit der Hülse 40 zu Beginn des Wickelvorgangs natürlich grösser sein als gegen Ende des Wickelvorgangs, da der Durchmesser des Wickels auf der Hülse 40 stets zunimmt. Dabei ist eine gleichmässige Vorschubgeschwindigkeit des Textils 2 zur Hülse 40 vorausgesetzt. Ist dem Rechner 41 die Dicke des aufzuwickelnden Textils bekannt, so errechnet er in Abhängigkeit von der jeweils aktuellen Vorschubgeschwindigkeit ein Signal für die Steuerung 410, die dann den Antrieb 400 für die Hülse so steuert, dass das Textil 2 mit gleichmässiger Zugspannung auf die Hülse 40 aufgewickelt wird. Um diesen Rechenaufwand möglichst gering zu halten, ist ferner eine Regelung 310 vorgesehen, die den Antrieb 300 für die Zugwalzen 31 bzw. 32 regelt, und zwar derart, dass das Textil 2 mit einer gleichmässigen Vorschubgeschwindigkeit zur Hülse 40 transportiert wird. Dazu muss die Geschwindigkeit, mit der das Textil 2 transportiert wird, überwacht werden, wozu viele Möglichkeiten denkbar sind Beispielsweise kann die Winkelgeschwindigkeit der Transportwalzen 31 bzw. 32 sensorisch überwacht werden. Diese Möglichkeit ist symbolisch durch die strichlierte Linie 311 in Fig. 3 angedeutet. Selbstverständlich sind andere Überwachungsmöglichkeiten ebenfalls denkbar. Aufgrund der jeweils aktuellen Vorschubgeschwindigkeit des Textils 2 errechnet der Rechner 41 dann das jeweils aktuelle Signal für die Steuerung 410, die den Antrieb 400 entsprechend steuert. Auf diese Weise ist gewährleistet, dass das Textil 2 mit einer gleichmässigen Zugspannung um die Hülse 40 herum aufgewickelt wird Gleichzeitig errechnet der Rechner auch ein Signal für die Regelung 310, die den Antrieb 300 für die Zugwalzen 31 bzw. 32 so regelt, dass das Textil 2 mit einer gleichmässigen Vorschubgeschwindigkeit zur Hülse 40 transportiert wird, wodurch der Rechenaufwand verringert wird.

Im folgenden soll nun, im Unterschied zu den bisherigen Erläuterungen der prinzipielleren Art, anhand der Fig. 4 bis 12 ein mögliches Ausführungsbeispiel der Aufwickelvorrichtung erläutert werden. Dazu kann eine Vielzahl von Speicherrollen 3 vorgesehen sein, von denen in Fig. 4 drei Speicherrollen dargestellt sind. Für jede der Speicherrollen ist ein separates Paar von Zugwalzen 31 und 32 vorgesehen, zwischen denen eingeklemmt das Textil 2 geführt ist. Das Textilende 2 wird an einer Halteschiene 42 in der in Fig. 6 dargestellten Art und Weise gehalten, wobei anstelle der Schiene 42 selbstverständlich auch einzelne Halteelemente 42 vorgesehen sein können.

Wie bereits anhand von Fig. 4 erläutert, wird das Textil 2 zunächst in der Speicherstellung gehalten. In Fig. 6 ist die Art und Weise, wie das Textil 2 gehalten wird, erkennbar. Dabei soll an dieser Stelle nur auf das Halteelement 42 bzw. eine entsprechende Halteschiene eingegangen werden, obwohl auch die Hülse 40 mit dargestellt ist. Das Halteelement bzw. die Halteschiene 42 weist eine gekrümmte Haltefläche 420 auf, in der Ansaugöffnungen 421 vorgesehen sind. Durch einen durch die Ansaugöffnungen 421 in dieser Haltefläche 420 hindurch erzeugten Unterdruck wird das Textil 2 an die gekrümmte Haltefläche 420 angesaugt und an ihr gehalten. Dieser Unterdruck wird hier mit Hilfe einer Unterdruckquelle 431 erzeugt, die über ein Ventil 432, beispielsweise ein steuerbares Ventil, und über den Anschluss 430 mit dem Halteelement 42 verbunden ist. Ferner sind in dem Halteelement 42 bzw. in der Haltefläche 420 Nuten 422 ausgespart, auf deren Funktion später bei der Erläuterung des Einfädelvorgangs noch genauer eingegangen wird.

Mittels der Eingabekonsole 41a (Fig. 3) kann nun beispielsweise das gewünschte aufzuwickelnde Textil 2 ausgewählt werden. Aufgrund dieser Eingabe bewegt sich nun der Antrieb 300 für die Zugwalzen 31 bzw. 32 zu der entsprechenden Speicherrolle 3 bzw. zu deren Zugwalzen 31 bzw. 32 hin (Fig. 4) und koppelt den Antrieb an die Zugwalzen an. Dazu bewegt sich der Antrieb 300 zunächst auf der Schiene 42 zu der ausgewählten Speicherrolle 3 hin, bevor er zum Ankoppeln seinen Antriebskopf 301 in axiale Flucht mit der Welle der anzutreibenden Zugwalze (in Fig. 4 also in die Zeichenebene hinein) bewegt und sie dann an die Welle der entsprechenden Zugwalze, hier an die Welle der Zugwalze 31, ankoppelt. Zweckmässigerweise ist auch der Antrieb 400 mitsamt der Wickelhülse 40 mit diesem bewegbaren Antrieb 300 zu einer baulichen Einheit verbunden, so dass die Antriebe gemeinsam zu der jeweils ausgewählten Speicherrolle 3 bewegt werden und dadurch quasi ein Arbeitsschritt (das Heranfahren eines allfälligen Antriebs mitsamt der Hülse 40) eingespart werden kann.

Das axiale Ankoppeln des Antriebs 300 an die Welle der Zugwalze 31 (Fig. 4) kann beispielsweise so erfolgen, wie es in Fig. 5 dargestellt ist. Dazu wird der Antriebskopf 301 mit Hilfe eines ersten Stellmotors 302 über ein von diesen Stellmotor 302 angetriebenes Ritzel 303 und eine Zahnstange 304, in die dieses Ritzel 303 eingreift, zur Welle der Zugwalze 31 hinbewegt, in Fig. 5 also nach links. Ist der Antriebskopf 301 an die Welle der Zugwalze 31 angekoppelt (die mögliche Ankopplung ist in Fig. 5 durch den Sechskant an der Welle und das dazugehörige Innensechskantsackloch im Antriebskopf 301 symbolisch angedeutet), kann der Antriebsmotor 305 den Antriebskopf 301 und mit ihm die Zugwalze 31 rotieren. Dieses Antreiben des Antriebskopfs 301 und das damit verbundene Rotieren der Zugwalze 31 kann ebenfalls wieder über eine ineinandergreifende Verzahnung (Zahnräder, Ritzel) erfolgen.

Um den Einfädel- und den anschliessenden Aufwickelvorgang besser verstehen zu können, wird im folgenden zunächst erläutert, wie in dem beschriebenen Ausführungsbeispiel die Hülse 40 ausgestaltet sein kann. In Fig. 7 und Fig. 8 ist zu diesem Zweck jeweils eine solche Hülse 40 dargestellt, wobei die Hülse 40 in beiden Figuren mit Textil 2 bereits bewickelt ist. Man erkennt, dass in der Wand der Hülse 40 Öffnungen 402 vorgesehen sind Die hier gezeigte Hülse 40 ist daher für eine anschliessende Färbung des aufgewickelten Textils im Färbebad geeignet, da die Färbeflüssigkeit durch die Öffnungen 402 und durch das aufgewickelte Textil 2 einfach hindurchdringen kann, und so insbesondere eine Zirkulation der Färbeflüssigkeit möglich ist. Ferner weist die Hülse 40 auf ihrer aussen auf der Wand Nadeln 403 auf, die im wesentlichen radial von der Aussenwand abstehen. Auf die Funktion dieser Nadeln 403 wird bei der Erläuterung des Einfädelvorgangs noch genauer eingegangen.

Weiterhin erkennt man sowohl in Fig. 7 als auch in Fig. 8, dass die Hülse 40 noch Fixierdorne 44 umfasst, die um einen Zapfen 450 herum schwenkbar sind. Der Zapfen 450 selbst ist aussen an einem Ring 45 vorgesehen, mit dem die Hülse versehen ist. An seiner Innenfläche ist dieser Ring 45 mit einer umlaufende Nut 451 versehen, in der die Hülse 40 beim Bewickeln frei umlaufen kann, da der Ring 45 mitsamt den Fixierdornen 44 nach dem Ausschwenken der Fixierdorne 44 gehalten wird. Wie dieses Ausschwenken der Fixierdorne 44 erfolgt, wird später noch genauer erläutert.

Dass die Fixierdorne 44 um den Zapfen 450 des Rings 45 schwenkbar sind, ist besonders gut in Fig. 8 zu erkennen. Dort sind die Fixierdorne 44 in zwei unterschiedlichen Positionen dargestellt, in eingeschwenktem Zustand (Fixierposition, strichliert gezeichnet), in welchen sie vor und nach dem Bewickeln der Hülse 40 geschwenkt sind, und in einer hier um 90° bezüglich der Fixierposition ausgeschwenkten Position. Bevor mit dem Einfädelvorgang begonnen werden kann, werden die Fixierdorne 44 zunächst beispielsweise mit Hilfe kleiner Federn (beispielsweise mit kleinen Spiral oder Blattfedern), die aus zeichnerischen Gründen nicht dargestellt sind, in der Fixierposition (strichliert) gehalten. Dann werden sie in noch zu erläuternden Weise aus dieser Fixierposition in eine Wickelposition ausgeschwenkt, in der sie das Bewickeln der Hülse 40 nicht behindern, wie dies in der Fixierposition der Fall ist. 'Mit den um 90° ausgeschwenkten Fixierdornen 44, wie sie in Fig. 8 dargestellt sind, soll nur angedeutet werden, dass die Fixierdorne 44 so weit ausgeschwenkt werden können, dass sie das Bewickeln der Hülse 40 nicht behindern. In der Praxis kann ein geringeres Ausschwenken durchaus ausreichend sein, wie im folgenden noch erläutert wird. Nachdem das Textil 2 eingefädelt und auf die Hülse 40 aufgewickelt ist, werden die Fixierdorne 44 wieder in die Fixierposition eingeschwenkt. Sie durchstechen dann zumindest die beiden äusseren Lagen des Textils 2 und fixieren es so am Wickel.

Bevor das Einfädeln und Aufwickeln des Textils 2 tatsächlich beginnen kann, müssen zunächst die Fixierdorne 44 (Fig. 7, Fig. 8), mit denen die Hülse 40 versehen ist, aus der Fixierposition ausgeschwenkt werden, so dass das Textil 2 ungehindert eingefädelt bzw. die Hülse bewickelt werden kann. Darauf ist bereits weiter oben hingewiesen worden, ohne die Art und Weise zu erläutern, wie dieses Aus- und Einschwenken erfolgen kann.

Wie das Aus- und Einschwenken der Fixierdorne 44 durchgeführt werden kann, ist am besten aus Fig. 9 und Fig. 11 ersichtlich. Dabei ist in Fig. 11 die Hülse wieder bereits mit Textil bewickelt dargestellt, wohingegen vor Beginn des Einfädelvorgangs noch kein Textil 2 auf die Hülse bzw. um deren Wand herum aufgewickelt ist. Die Fixierdorne 44 befinden sich zu diesem Zeitpunkt in der Fixierposition (Fig. 7, Fig. 8), wie bereits oben erläutert ist. Da die Fixierdorne 44 zu diesem Zeitpunkt noch nicht gehalten werden, dreht sich der Ring 45, an dem der Zapfen 450 vorgesehen ist, zusammen mit den Fixierdornen 44 mit der Hülse mit. Die Hülse 40 wird dabei in Richtung des Pfeils 40b (in Aufwickelrichtung) so lange gedreht, bis die Fixierdorne 44 mit einem Betätigungsorgan 46 in Eingriff gebracht sind. Das Betätigungsorgan 46 umfasst dabei einen Holm oder Balken 460, an dem mehrere im wesentlichen U-förmige Halteanschläge 461 ausgebildet sind oder die mit dem Holm 460 verbunden sind. Dies ist in Fig. 11 bereits angedeutet und wird anhand von Fig. 9 noch genauer erläutert. Die Öffnung 462 der Halteanschläge 461 weist etwa tangential entgegen der Drehrichtung der Hülse 40, so dass beim Drehen der Hülse in Aufwickelrichtung, also in Richtung des Pfeils 40b (hier gegen der Uhrzeigersinn), die Fixierdorne 44 in diese Halteanschläge 461 hineingleiten können.

In Fig. 9 kann man erkennen, wie die Fixierdorne 44 in diese Halteanschläge 461 bereits hineingeglitten sind. Die Öffnungen 462 dieser Anschläge 461 sind etwa tangential entgegen der Drehrichtung der Hülse 40 weisend angeordnet (obere Position, Fixierposition). In diesem Ausführungsbeispiel sind an dem Holm 460 drei solcher Anschläge 461 vorgesehen, deren Öffnungen 462 hier in die Zeichenebene hinein weisen. Ein weiteres Drehen der Hülse 40 bewirkt nur, dass die Fixierdorne 44 gegen die Anschläge 461 gedrückt werden. Somit kann sich der Ring 45, an dem der Zapfen 450 vorgesehen ist, um den herum die Fixierdorne 44 schwenkbar gelagert sind, nicht mehr länger mit der Hülse 40 mitdrehen. Die Hülse 40 kann dann, wie bereits anhand von Fig. 7 und Fig. 8 erläutert, in der Nut 451 in der Innenfläche des Rings 45 frei umlaufen.

Um das Textil 2 nun einfädeln und um die Hülse 40 herum aufwickeln zu können, müssen die Fixierdorne 44 aus der Fixierposition (obere Position in Fig. 9) ausgeschwenkt werden. Eine Möglichkeit, die Fixierdome 44 aus dieser Fixierposition auszuschwenken in eine Wickelposition, in der sie den Einfädel- und Aufwickelvorgang nicht behindern, ist in Fig. 9 dargestellt. Unten an dem Holm 460 ist eine Führungsblech 463 vorgesehen, in dem ein Langloch 464 ausgespart ist. Durch das Langloch 464 ragt ein Zapfen 472, der mit einer Kolbenstange 471 verbunden ist. Damit der Zapfen 472 nicht aus dem Langloch 464 herausgleiten kann, ist beispeilsweise zu beiden Seiten des Langlochs 464 jeweils ein Stellring 473 vorgesehen (Fig. 11). Die Kolbenstange 471 ist auf- und abwärts bewegbar mit Hilfe eines Kolbenantriebs 474, der beispielsweise hydraulisch oder pneumatisch funktionieren kann und vorzugsweise elektrisch steuerbar ist. Sind die Fixierdorne in die Halteanschläge 461 hineingeglitten (obere strichlierte Position, Fixierposition), bewegt der Kolbenantrieb 474 die Kolbenstange 471 abwärts. Dadurch wird der Holm 460 mit abwärts bewegt, wobei der Zapfen 472 in dem Langloch 464 des Führungsblechs 463 gleiten kann. Sind die Fixierdorne 44 auf diese Weise in eine Wickelposition ausgeschwenkt, so wie dies in Fig. 9 angedeutet ist, so kann der Einfädel- und anschliessend der Wickelvorgang beginnen. An dieser Stelle sei bemerkt, dass es nicht erforderlich ist, die Fixierdorne 44 um 90° aus der Fixierposition auszuschwenken, wie dies in Fig. 8 angedeutet ist. Dort ging es nur darum, zu zeigen, dass die Fixierdome 44 überhaupt aus der Fixierposition in ausschwenkbar sind, und zwar so weit, dass sie das Einfädeln bzw. das Aufwickeln des Textils 2 auf die Hülse 40 nicht behindern. Ist die Hülse 40 bewickelt, so bewegt der Kolbenantrieb 474 die Kolbenstange 471 wieder aufwärts, bis die Fixierdorne 44 das Textil 2 durchstechen, so dass es fixiert ist (Fig. 7). Nach dem Abschneiden des Textils 2 wird dann die Hülse ein Stück entgegen der Aufwickeldrehrichtung, also entgegen der Richtung des Pfeils 40b gedreht (hier also im Uhrzeigersinn), so dass die Fixierdorne 44 wieder aus den Öffnungen 462 der Anschläge 461 herausgleiten können.

Um den Einfädel- und Aufwickelvorgang zu verdeutlichen, erkennt man in Fig. 10 noch einmal das zwischen den Zugwalzen 31 und 32 eingeklemmt geführte Textil 2, das in der Speicherstellung gehalten wird (Fig. 4). Durch den durch die Ansaugöffnungen 421 (Fig. 6) hindurch erzeugten Unterdruck wird es an die gekrümmte Haltefläche 420 des Halteelements 42 angesaugt und an ihr gehalten. Die Hülse 40 ist zunächst in der Wickelposition angeordnet, die durch die Drehachse 406 angedeutet ist. In dieser Position werden in der erläuterten Art und Weise die Fixierdorne 44 aus der Fixierposition in die Wickelposition ausgeschwenkt. Anschliessend wird die Hülse 40 in die Einfädelposition (Drehachse 407) bewegt. Die Hülse 40 ist auf ihrer Aussenwand rund um die Hülse herum in mehreren Bereichen mit Nadeln 403 versehen, die von der Aussenwand radial nach aussen abstehen. Diese Nadeln 403 sind in Fig. 10 angedeutet. Wie man in Fig. 6, Fig. 7 und Fig. 8 (und andeutungsweise auch in Fig. 10) erkennen kann, greifen die Nadeln 403 in das einzufädelnde Textil 2 ein, sie durchstechen es also. In den Bereichen, in denen die Nadeln 403 das Textil 2 durchstechen, sind in der Haltefläche 420 des Halteelements 42 Nuten 422 ausgespart. In Fig. 6, in der die Hülse in der Einfädelposition dargestellt ist, sind beispeilhaft drei solcher Nuten 422 dargestellt. Wenn die Nadeln 403 das Textil 2 durchstochen haben und in das Textil 2 eingreifen, wird die Unterdruckquelle 431 druckmässig vom Halteelement 42 getrennt, beispielsweise mit Hilfe des steuerbaren Ventils 432. Dann wird die Hülse beispielsweise zwei vollständige Umdrehungen um ihre Drehachse 407 in Aufwickelrichtung (hier also gegen den Uhrzeigersinn) gedreht. Längs der in der Haltefläche 420 ausgesparten Nuten 422 können die Nadeln 403 mit der Hülse 40 mitgedreht werden und in das Textil 2 eingreifen, ohne dabei durch das Halteelement 42 bzw. durch dessen Haltefläche 420 behindert zu werden. Das Textil 2 ist nach diesem Einfädeln nun ausreichend sicher um die Hülse 40 herum eingefädelt und die Hülse 40 wird zum weiteren Bewickeln in die Wickelposition (Drehachse 406, Fig. 10) bewegt, beispielsweise in einer dafür vorgesehenen Schiene, die durch die Linie 408 in Fig. 10 angedeutet ist. Nach dem so erfolgten Einfädelvorgang und dem Bewegen der Hülse 40 in die Wickelposition beginnt der eigentliche Wickelvorgang, bei dem dann das Textil 2 auf die Hülse 40 aufgewickelt wird. Detektiert der Sensor S, der vorzugsweise verstellbar angeordnet ist, einen Gesamtdurchmesser der Hülse 40 mit dem aufgewickelten Textil 2, so gibt er ein entsprechendes Signal an die Steuerung 410 des Antriebs 400 (Fig. 3), die den Aufwickelvorgang beendet, indem sowohl der Antrieb 400 für die Hülse 40 als auch der Antrieb 300 für die Zugwalzen 31 bzw. 32 abgeschaltet wird.

Ist der Aufwickelvorgang beendet, so werden die Fixierdorne 44 auf die bereits erläuterte Art und Weise in die Fixierposition bewegt, in der sie zumindest die äusseren beiden Lagen des Textils 2 durchstechen und es so am Wickel fixieren. Das Textil 2 muss nun abgeschnitten werden. Damit sich das abgeschnittene Ende des Textils 2, welches nicht am Wickel fixiert ist, nicht zusammenrollen oder in eine Position bewegen kann, in der es anschliessend nicht automatisch auf die nächste zu bewickelnde Hülse 40 gewickelt werden kann, wird gemäss Fig. 10 zunächst das steuerbare Ventil 432 betätigt, so dass die Unterdruckquelle 431 über den Anschluss 430 druckmässig wieder mit dem Halteelement 42 verbunden ist und durch die Öffnungen 421 (Fig. 6) in der Haltefläche 420 hindurch eine Unterdruck erzeugt und das Textil 2 an die Haltefläche 420 ansaugt. Das Textil befindet sich dann wieder in der eingangs anhand der Fig. 4 erläuterten definierten Speicherposition, in der ein automatisches Einfädeln des Textils 2 möglich ist, wenn die nächste Hülse mit diesem Textil bewickelt werden soll.

Das Schneiden des Textils kann beispielsweise so erfolgen, wie es im folgenden anhand von Fig. 11 und Fig. 12 erläutert wird. Nachdem der Wickelvorgang beendet ist und das Textil 2 in der Speicherposition an der Haltefläche 420 gehalten wird, wird ein Schnittblech 48 zwischen die an der Haltefläche 420 gehaltene Textilbahn und das auf die Hülse 40 aufgewickelte Textil, also zwischen die in Speicherposition gehaltene Textilbahn und den Wickel, eingeschwenkt. Das Schnittblech 48 wirkt dabei wie die eine Klinge einer Schere, was anhand von Fig. 12 noch genauer erläutert wird. Das Einschwenken des Schnittblechs ist auf vielerlei Arten denkbar, in Fig. 11 ist diese Möglichkeit des Einschwenkens nur symbolisch angedeutet durch den Schlitz 481 und die Welle 482, um die herum das Schnittblech 48 schwenkbar gelagert ist. Nach erfolgtem Einschwenken des Schnittblechs 48 wird ein weiteres Schnittblech 49, das wie die zweite Klinge einer Schere wirkt, gegen das Schnittblech 48 bewegt und somit das Textil durchtrennt. Dies soll im folgenden anhand von Fig. 12 noch genauer erläutert werden.

In Fig. 12, die einen Schnitt gemäss der Linie XII-XII der Fig. 11 zeigt, sind der Einfachheit halber nur die mit Textil 2 bewickelte Hülse 40 und die beiden Schnittbleche 48 und 49, die wie die beiden Klingen einer Schere wirken, dargestellt. Ausserdem erkennt man noch die aussen am Schnittblech 48 anliegende Lage des Textils 2. Um diese Lage durchzutrennen, wird das Schnittblech 48 (die eine Klinge der "Schere") nach erfolgtem Einschwenken in seiner Position fix gehalten, während das andere Schnittblech 49 (die andere Klinge der "Schere") wie die zweite Klinge einer Schere bewegt wird. Dies kann wie in Fig. 12 gezeigt, beispielsweise mit Hilfe zweier Kolbenantriebe 491 und 492 und deren Kobenstangen 493 und 494 erfolgen. Mit den Kolbenstangen 493 bzw. 494 ist jeweils ein Zapfen 495 bzw. 496 abstehend verbunden, wobei die Zapfen 495 und 496 durch jeweils eine Öffnung 497 bzw. 498 im Schnittblech 49 hidurchgreifen und ähnlich wie bei dem Betätigungsorgan zum Ausschwenken der Fixierdorne 44 (Fig. 9) durch Stellringe 495a und 496a (Fig. 11) gegen ein seitliches Herausgleiten aus derjeweiligen Öffnung 497 bzw. 498 gesichert sind.

Beim Schneidevorgang bewegt zunächst der Kolbenantrieb 491 die Kolbenstange 493 aufwärts, bis die Oberkante des Schnittblechs 49 etwa die Höhe der Unterkante des Schnittblechs 48 erreicht, also bis etwa auf die Höhe der anderen Klinge der "Schere". Die andere Kolbenstange 494 verbleibt zunächst in der in Fig. 12 dargestellten Position. Da der Zapfen 495 an der Kolbestange 493 und das Schnittblech 49 in Längsrichtung relativ zueinander nicht beweglich sind, weil die Öffnung 497, durch die der Zapfen 495 ragt, nur als Durchgangsbohrung ausgebildet ist, wird das Schnittblech 49 relativ zu dem Zapfen 496 an der Kolbenstange ein wenig bewegt, gemäss der Darstellung in Fig. 12 nach rechts. Diese Bewegung des Schnittblechs 49 ist möglich, da die Öffnung 498, durch die der Zapfen 496 an der Kolbenstange 494 als Langloch ausgebildet ist, in dem der Zapfen 496 gleiten kann. Hat die Oberkante des Schnittblechs 49 auf der Seite des Kolbenatriebs 491 etwa die Höhe der Unterkante des Schnittblechs 48 erreicht, so bleibt die Kolbenstange 493 in dieser Position. Anschliessend bewegt der Kolbenantrieb 492 die Kolbenstange 494 mit dem Zapfen 496 aufwärts, bis die Oberkante des Schnittblechs 49 auf der Seite der Kolbenstange 494 die gleiche Höhe erreicht wie auf der Seite der Kolbestange 493. Dabei gleitet der Zapfen 496 in dem Langloch 498 gemäss der Darstellung in Fig. 12 wieder ein wenig nach links, so dass er am Ende der Bewegung etwa in der gleichen Position relativ zum Langloch 498 ist wie zu Beginn der Bewegung der Kolbenstange 493. Die beschriebene Art der Bewegung des Schnittblechs 49 in Richtung gegen das Schnittblech 48 hat zur Folge, das die Oberkante des Schnittblechs 49 wie die Klinge einer Schere nach und nach entlang einer Schnittlinie das Textil 2 durchtrennt, in Fig. 12 von rechts her beginnend nach links. Nachdem das Textil 2 auf diese Weise durchtrennt ist, bewegen die Kolbenantriebe 491 und 492 das Schnittblech 49 in umgekehrter Reihenfolge wieder zurück in die Ausgangsstellung, wie sie in Fig. 12 dargestellt ist. Das andere Schnittblech 48 kann nun wieder ausgeschwenkt werden, die bewickelte Hülse 40 wegbewegt werden und beispielweise einem Musterfärbebad zugeführt werden. Anschliessend kann eine neue unbewickelte Hülse herangefahren werden und das Textil 2 kann aus der Speicherstellung in der weiter oben erläuterten Art und Weise um diese neue Hülse herum eingefädelt werden.

Nachdem nun das Einfädeln, Ein- und Ausschwenken der Fixierdorne, Aufwickeln und Schneiden des Textils erläutert worden sind, soll noch ein weiterer Aspekt der Erfindung angesprochen werden. In den allermeisten Anwendungen ist es nämlich erwünscht, eine stets gleichmässige Masse an Textil unter gleichmässiger Zugspannung auf die Hülse aufzuwickeln, um bei der anschliessenden Musterfärbung im Färbebad den entstehenden Farbeindruck zuverlässig beurteilen zu können. Die Masse pro Flächeneinheit der zu wickelnden Textilien ist nämlich oft unbekannt. Selbst wenn der Hersteller des Textils diese Masse pro Flächeneinheit des Textils angegeben hat, so muss doch eine Kalibrierung erfolgen, um gewährleisten zu können, stets eine gleichmässige Masse an Textil auf die Hülsen aufwickeln zu können. Mit anderen Worten, es muss die tatsächliche Masse pro Flächeneinheit des aufzuwickelnden Textils für eine Speicherrollle einmal bestimmt werden, damit anschliessend viele Wickelvorgänge erfolgen können und stets eine gleichmässige Masse an Substrat aufgewickelt werden kann. Dabei ist die Breite und die Dicke der Textilien auf den Speicherrollen bekannt.

Die Kalibrierung kann nun folgendermassen erfolgen: Zunächst wird das Leergewicht einer zu bewickelnden Hülse bestimmt, indem sie beispielsweise mittels einer Waage gewogen wird. Der Durchmesser der unbewickelten Hülse ist ebenfalls bekannt. Ansschliessend wird das Textil in der bisher erläuterten Art und Weise eingefädelt und auf die Hülse aufgewickelt. An dieser Stelle soll noch einmal auf die Fig. 10 verwiesen werden. Es wird in der Wickelposition (Drehachse 406) so lange Textil aufgewickelt, bis der Sensor S einen vorher bestimmten Gesamtdurchmesser der mit Textil 2 bewickelten Hülse 40 detektiert. Entsprechend diesem vorher bestimmten Gesamtdurchmesser ist der verstellbare Sensor S in einer ganz bestimmten Position angeordnet. Ist der vorher bestimmte Gesamtdurchmesser der bewickelten Hülse erreicht, wird das Textil abgeschnitten und die mit Textil bewickelte Hülse gewogen. Die Differenz zwischen dem Gewicht der bewickelten und der unbewickelten Hülse entspricht dem Gewicht des gesamten auf die Hülse aufgewickelten Substrats.

Damit sind alle zur Kalibrierung erforderlichen Grössen des Textils vorhanden, nämlich der Durchmesser D0 (Fig. 7) der unbewickelten Hülse, der vorher durch die Position des Sensors S bestimmte Durchmesser D1 (Fig. 7) der bewickelten Hülse, die Breite B (Fig. 12) und die Dicke T (Fig. 12) des Textils, sowie die gesamte auf die Hülse aufgewickelte Masse M des Textils. Mit Hilfe aller dieser bekannten Grössen kann dann die Masse pro Flächeneinheit des Textils bestimmt werden aus folgender Gleichung für den Gesamtdurchmesser D1 für die bewickelte Hülse:${\text{D1 = T + [ (D0-T)}}^{\text{2}} {\text{+ (4MT/πµB)]}}^{\text{1/2}}$ In dieser Gleichung sind alle Grössen bekannt mit Ausnahme der Masse pro Flächeneinheit des Textils, die hier mit µ bezeichnet ist, so dass aus dieser Gleichung die Masse pro Flächeneinheit µ des Textils ermittelt werden kann. Dies erfolgt natürlich vorzugsweise mit Hilfe des Rechners 41 (Fig. 3). Damit ist die Kalibrierung beendet, die Masse pro Flächeneinheit für das Textil ist nun bekannt.

Oft ist es wünschenswert, in vielen aufeinanderfolgenden Wickelvorgängen immer wieder die gleiche gewünschte Masse auf Hülsen des gleichen Typs (also mit gleichem Innendurchmesser und gleichem Leergewicht) aufzuwickeln. Ist nach erfolgter Kalibrierung die Masse pro Flächeneinheit des Textils bekannt, so kann dies mit Hilfe der obengenannten Gleichung auf einfache Weise erfolgen. Der erforderliche Gesamtdurchmesser kann mit Hilfe des Rechners 41 berechnet werden und der Sensor S, der die Beendigung des Wickelvorgangs durch Detektieren des jeweiligen Gesamtdurchmessers auslöst, kann entsprechend dieser Berechnung positioniert werden. Vorzugsweise erfolgt auch diese Positionierung des Sensors S automatisch. Anschliessend werden die entprechenden Signale zur Steuerung bzw. Regelung der motorischen Antriebe 300 bzw. 400 erzeugt.

Prinzipiell ist es auch ausreichend, bei bekannter Masse pro Flächeneinheit des aufzuwickelnden Textils nur die Länge des aufzuwickelnden Textils vorauszuberechnen und entsprechende Signale für die Steuerung bzw. die Regelung der Antriebe zu erzeugen. Auf diese Weise kann ebenfalls eine gewünschte Masse an Textil auf die Hülse aufgewickelt werden. Die Bestimmung der Masse pro Flächeneinheit des Textils kann dabei in der bereits erläuterten Art und Weise erfolgen.

Bei vielen Anwendungen ist es noch wünschenswert, das Textil unter einer ganz bestimmten Zugspannung auf die Hülse aufzuwickeln und/oder die Dauer des Wickelvorgangs festzulegen. Diese gewünschten Eingaben können mit Hilfe der Eingabekonsole 41a (Fig. 3) eingegeben werden. Bei bekannten Textilien kann dann beispielsweise für den Fall, dass die Zugspannung zu gross gewählt ist, eine entsprechende Warnung abgesetzt werden, so dass der eingebende Benutzer die gewünschte Zugspannung so weit reduzieren kann, dass sie mit dem aufzuwickelnden Textil verträglich ist. Ähnliches gilt für zu klein gewählte Aufwickelzeiten, was zu gross gewählten Aufwickelgeschwindigkeiten entspricht. Sind die gewünschten Parameter mit dem jeweiligen aufzuwickelnden Textil verträglich, so werden entsprechende Signale für die Steuerung bzw. Regelung der motorischen Antriebe 300 bzw. 400 erzeugt. Mit der Eingabekonsole 41a wird auch, wie bereits anhand der Erläuterung von Fig. 4 erwähnt, als erster Schritt aus einer Vielzahl von Substraten das gewünschte zu wickelnde Substrat ausgewählt, woraufhin die Antriebe 300 und 400 zu der entsprechenden Substratspeicherrolle 3 hinbewegt werden und der Antrieb 300 an die entsprechenden Zugwalzen 31 bzw. 32 angekoppelt wird.

## Patentansprüche

1. Verfahren zum Wickeln von wickelfähigen Substraten, insbesondere von Textilien, auf einen Substratträger, bei welchem Verfahren das Substrat zu dem Substratträger, beispielsweise zu einer Musterfärbehülse, transportiert, auf diese aufgewickelt, abgeschnitten, und das zum Wickel gehörende Substratende an dem Wickel auf dem Substratträger fixiert wird, wobei das Substrat (2) mit einer regelbaren Vorschubgeschwindigkeit motorisch angetrieben zum Substratträger (40) transportiert wird, und der Substratträger mit einem gleichmässigen Drehmoment und abhängig von der Vorschubgeschwindigkeit, mit der das Substrat (2) zum Substratträger (40) transportiert wird, steuerbar motorisch so angetrieben wird, dass das Substrat mit gleichmässiger Zugspannung auf den Substratträger aufgewickelt wird, dadurch gekennzeichnet, dass mehrere Substrate gleichzeitig bereitgestellt werden, aus denen das zu wickelnde Substrat ausgewählt wird, wobei jedes Substrat (2) zunächst in einer definierten Speicherstellung gehalten und der Substratträger (40) nach dem Auswählen automatisch zu dem ausgewählten Substrat hinbewegt und dort in eine Einfädelposition (407) bewegt wird, in der das ausgewählte Substrat (2) mit dem Substratträger (40) in Eingriff gebracht und automatisch um den Substratträger (40) herum eingefädelt wird, dass der Substratträger (40) nach Beendigung des Einfädelvorgangs in eine Wickelposition (406) bewegt wird, in der das Substrat (2) um den Substratträger (40) herum aufgewickelt wird, und dass nach Beendigung des Wickelvorgangs das Substrat (2) abgeschnitten und das zum Wickel um den Substratträger gehörende Substratende automatisch am Wickel fixiert wird, während das andere Substratende wieder in der definierten Speicherstellung gehalten wird.

2. Verfahren nach Anspruch 1, dadurch gekennzeichnet, dass der motorische Antrieb (300) zum Transportieren des Substrats (2) zum Substratträger (40) auf eine gleichmässige Vorschubgeschwindigkeit hin geregelt wird.

3. Verfahren nach einem der vorangehenden Ansprüche, dadurch gekennzeichnet, dass bei bekannter Substratbreite (B) und bekannter Substratdicke (T) zunächst die Masse pro Flächeneinheit (µ) des aufzuwickelnden Substrats (2) ermittelt wird, dass dann die gewünschte auf den Substratträger (40) aufzuwickelnde Masse (M) an Substrat (2) festgelegt wird, und dass dann auf der Basis der ermittelten Masse pro Flächeneinheit des Substrats und der festgelegten gewünschten aufzuwickelnden Masse an Substrat entsprechende Signale zur Steuerung bzw. Regelung der motorischen Antriebe (300,400) erzeugt werden.

4. Verfahren nach Anspruch 3, dadurch gekennzeichnet, dass zur Bestimmung der Masse pro Flächeneinheit des zu wickelnden Substrats das Gewicht des unbewickelten Substratträgers (40) bestimmt wird, dessen Durchmesser (D0) bekannt ist, dass anschliessend so lange Substrat (2) auf den Substratträger (40) aufgewickelt wird, bis ein vorgegebener Durchmesser (D1) des bewickelten Substratträgers erreicht wird, dass nachfolgend das Gewicht des bewickelten Substratträgers bestimmt wird, und dass dann aufgrund dieser Werte sowie der bekannten Substratbreite und Substratdicke die Masse pro Flächeneinheit (µ) des Substrats und für eine gewünschte auf den Substratträger aufzuwickelnde Masse an Substrat der Durchmesser des bewickelten Substratträgers im voraus bestimmt und überwacht wird, so dass beim Erreichen des vorausberechneten Durchmessers des bewickelten Substratträgers der Aufwickelvorgang gestoppt wird.

5. Verfahren nach einem der vorangehenden Ansprüche, dadurch gekennzeichnet, dass eine gewünschte Zugspannung, mit der das Substrat auf den Substratträger gewickelt werden soll, festgelegt wird, dass weiterhin die gewünschte Dauer des Wickelvorgangs festgelegt wird, und dass für den Fall, dass die festgelegten Werte mit dem aufzuwickelnden Substrat verträglich sind, auf der Basis dieser Werte dann Signale zur Steuerung bzw. Regelung der motorischen Antriebe (300,400) erzeugt werden.

6. Vorrichtung zum Wickeln von wickelfähigen Substraten, insbesondere von Textilien, auf einen Substratträger, beispielsweise auf eine Musterfärbehülse, mit einem Substratspeicher zur Bereitstellung des Substrats sowie mit Mitteln zum Aufwickeln des bereitgestellten Substrats auf den Substratträger, ferner mit Mitteln zum Abschneiden und Fixieren des zum Wickel gehörenden Substratendes am Wickel, wobei die Mittel zum Aufwickeln einen motorischen Transportantrieb (300) umfassen, der mit einer Regelung (301) für die Vorschubgeschwindigkeit versehen ist, mit der der Transportantrieb (300) das Substrat (2) zum Substratträger (40) transportiert, sowie einen motorischen Antrieb (400) für den Substratträger (40), welcher mit einer Steuerung (401) versehen ist, die ihn in Abhängigkeit von der Vorschubgeschwindigkeit, mit der der Transportantrieb (300) das Substrat zum Substratträger (40) transportiert, steuert und den Substratträger (40) mit einem gleichmässigen Drehmoment so antreibt, dass das Substrat (2) mit einer gleichmässigen Zugspannung auf den Substratträger (40) aufgewickelt wird, dadurch gekennzeichnet, dass eine Vielzahl von Substratspeicherrollen (3) vorgesehen ist, dass bei jeder Speicherrolle (3) Haltemittel (42) vorgesehen sind, die das zur jeweiligen Speicherrolle (3) gehörende Substratende in einer definierten Speicherstellung halten, dass bei jeder Speicherrolle (3) ein separates, motorisch antreibbares Paar von Zugwalzen (31,32) vorgesehen ist, zwischen denen eingeklemmt das Substrat (2) geführt ist, dass Eingabemittel (41a) zur Festlegung des gewünschten auf den Substratträger aufzuwickelnden Substrats vorgesehen sind, wobei aufgrund der Festlegung des gewünschten Substrats sich der motorische Transportantrieb (300) zu den Zugwalzen (31,32) des über die Eingabemittel ausgewählten Substrats bzw. zu der entsprechenden Substratspeicherrolle (3) hin bewegt und den Antrieb an die Zugwalzen (31,32) des ausgewählten Substrats (2) ankoppelt, dass ferner Mittel zum Bewegen des Substratträgers (40) in eine Einfädelposition (407) vorgesehen sind, in welcher der Substratträger (40) in das Substrat (2) eingreift und es um den Substratträger herum einfädelt, und dass diese Mittel zum Bewegen des Substratträgers (40) nach dem Einfädeln den Substratträger aus der Einfädelposition (407) in eine Wickelposition (406) bewegen, in der das Substrat (2) um den Substratträger herum aufgewickelt wird, und dass nach dem Aufwickeln und Abschneiden des Substrats die bei der jeweiligen Speicherrolle (3) vorgesehenen Haltemittel (42) das nicht zum Wickel gehörenden Substratende anschliessend wieder in der definierten Speicherstellung halten.

7. Vorrichtung nach Anspruch 6, dadurch gekennzeichnet dass die Regelung (310) für den Transportantrieb (300) die Vorschubgeschwindigkeit des Substrats auf eine gleichmässige Vorschubgeschwindigkeit hin regelt.

8. Vorrichtung nach Anspruch 6 oder 7, dadurch gekennzeichnet, dass die Haltemittel zum Halten des Substrats in der definierten Speicherstellung eine Halteschiene oder ein Halteelement (42) umfassen, welches eine dem in die Einfädelposition (407) bewegten Substratträger zugewandte Haltefläche (420) mit Ansaugöffnungen (421) sowie einen Unterdruckanschluss (430) aufweist, der über ein Ventil (432) mit einer Unterdruckquelle (431) verbunden ist, welche beim Einfädeln mit dem Halteelement (42) druckmässig verbunden ist, so dass sie durch die Ansaugöffnungen (421) in der Haltefläche (420) hindurch einen Unterdruck erzeugt und das Substrat gegen die Haltefläche (420) ansaugt, dass der Substratträger auf seiner Aussenwand um die Längsachse herum mehrere Bereiche aufweist, in denen von seiner Aussenwand Nadeln (403) im wesentlichen radial nach aussen abstehend vorgesehen sind, die in das in der Speicherstellung gehaltene Substrat eingreifen und für die in der Haltefläche (420) des Halteelements (42) entsprechende Nuten (422) ausgespart sind, und dass nach Beendigung des Einfädelns das Ventil (432) die Unterdruckquelle (431) von dem Halteelement (42) druckmässig trennt und das Substrat (2) von der Haltefläche (420) weg zum Aufwickeln freigibt.

9. Vorrichtung nach Anspruch 8, dadurch gekennzeichnet, dass die Mittel zum Abschneiden in Transportrichtung des Substrats (2) betrachtet unmittelbar dem Halteelement (42) nachfolgend angeordnet sind.

10. Vorrichtung nach einem der Ansprüche 6 bis 9, dadurch gekennzeichnet, dass die Mittel, die das zum Wickel gehörende Substratende am Wickel fixieren, einen Ring (45) umfassen, der koaxial zur Längsachse des Substratträgers (40) in der Nähe des Substratträgerendes an dem jeweiligen Substratträger vorgesehen ist, und der an seiner Innenfläche mit einer umlaufenden Nut (451) versehen ist, in der der Substratträger beim Wickeln frei umlaufen kann, wobei aussen an dem Ring (45) ein Zapfen (450) vorgesehen ist, der im wesentlichen senkrecht zur Längsschnittebene durch den Substratträger (40) angeordnet ist und um den herum betätigbare Fixierdome (44) zwischen zwei Positionen schwenkbar gelagert sind, derart, dass sie beim Wickeln des Substrats (2) auf den Substratträger (40) in eine Wickelposition ausgeschwenkt sind, in der sie das Aufwickeln des Substrats auf den Substratträger nicht behindern, und in einer Fixierposition im wesentlichen in Längsrichtung des Substratträgers eingeschwenkt sind und zumindest die äusseren beiden Lagen des aufgewickelten Substrats (2) durchstechen und sie so miteinander fixieren.

11. Vorrichtung nach Anspruch 10, dadurch gekennzeichnet, dass Betätigungsorgane (46) vorgesehen sind, die vor Beginn des Einfädelvorgangs die Fixierdorne (44) in die Wickelposition ausschwenken und die nach Beendigung des Wickelvorgangs die Fixierdorne (44) in die Fixierposition einschwenken.

12. Vorrichtung nach einem der Ansprüche 6 bis 11, dadurch gekennzeichnet, dass Mittel zur Bestimmung der Masse pro Flächeneinheit (µ) des Substrats vorgesehen sind, wobei die Substratbreite (B) und die Substratdicke (T) bekannt ist, dass ferner Eingabemittel (41a) zur Festlegung der gewünschten auf den Substratträger zu wickelnden Masse (M) an Substrat vorgesehen sind, und dass Rechenmittel (41) vorgesehen sind, die auf der Basis der ermittelten Masse pro Flächeneinheit (µ) des Substrats und der gewünschten aufzuwickelnden Masse (M) entsprechende Signale für die Steuerung (401) des Antriebs (400) des Substratträgers bzw. für die Regelung (310) des Transportantriebs (300) erzeugen und an diese weiterleiten.

13. Vorrichtung nach Anspruch 12, dadurch gekennzeichnet, dass zur Bestimmung der Masse pro Flächeneinheit (µ) Wiegemittel zur Bestimmung des Gewichts des unbewickelten und des bewickelten Substratträgers (40) vorgesehen sind, dass ferner Mittel (S) zur Überwachung des Durchmessers des bewickelten Substratträgers vorgesehen sind, die den Wickelvorgang stoppen, wenn der Durchmesser des bewickelten Substratträgers (40) einen vorgegebenen Durchmesser erreicht, und dass die Rechenmittel (41) bei bekanntem Durchmesser (D0) des unbewickelten Substratträgers (40) auf der Basis all dieser Werte die Masse pro Flächeneinheit (µ) des Substrats berechnen und aufgrund der gewünschten aufzuwickelnden Masse (M) an Substrat (2) den Durchmesser des bewickelten Substratträgers im voraus berechnen und die Mittel (S) zur Überwachung des Durchmessers des bewickelten Substratträgers so positionieren, dass sie beim Erreichen des vorausberechneten Durchmessers diesen detektieren und damit den Aufwickelvorgang stoppen.

14. Vorrichtung nach einem der Ansprüche 6 bis 13, dadurch gekennzeichnet, dass Eingabemittel (41a) zur Festlegung der gewünschten auf den Substratträger aufzuwickelnden Masse (M) an Substrat, zur Festlegung der gewünschten Zugspannung des Substrats (2) auf dem Substratträger (40) und zur Festlegung der Dauer eines Wickelvorgangs vorgesehen sind, und dass elektronisch-rechnerische Mittel für den Fall, dass diese festgelegten Werte mit dem aufzuwickelnden Substrat verträglich sind, aufgrund dieser Werte entsprechende Steuersignale für die Antriebsmotoren (300,400) bzw. deren Steuerung (401) oder Regelung (310) erzeugen.

## Claims

1. A method for winding substrates that are capable of being wound, especially textiles, onto a substrate carrier, in which method the substrate is transported to the substrate carrier, for example to a sample-dyeing sleeve, wound onto the latter and cut, and the end of the substrate belonging to the winding is fixed to the winding on the substrate carrier, the substrate (2) being transported to the substrate carrier (40) by being motor-driven at a regulatable rate of feed, and the substrate carrier being motor-driven in a controllable manner at a uniform torque and in dependence on the feed rate at which the substrate (2) is being transported to the substrate carrier (40) in such a manner that the substrate is wound onto the substrate carrier under uniform tension; wherein a number of substrates are made ready simultaneously and the substrate to be wound is selected from among those substrates, each substrate (2) first being held in a defined storage position and after the selection the substrate carrier (40) being moved automatically towards the selected substrate and at that location being moved into a threading position (407) in which the selected substrate (2) is brought into engagement with the substrate carrier (40) and is automatically threaded around the substrate carrier (40); when the threading operation is complete, the substrate carrier (40) is moved into a winding position (406) in which the substrate (2) is wound around the substrate carrier (40); and, when the winding operation is complete, the substrate (2) is cut and the end of the substrate belonging to the winding around the substrate carrier is automatically fixed to the winding, while the other end of the substrate is again held in the defined storage position.

2. A method according to claim 1 wherein the motor drive (300) for transporting the substrate (2) to the substrate carrier (40) is regulated to a uniform feed rate.

3. A method according to any one of the preceding claims wherein first of all for a known substrate width (B) and a known substrate thickness (T) the mass per unit area (µ) of the substrate (2) to be wound on is determined; then the desired mass (M) of substrate (2) to be wound onto the substrate carrier (40) is specified; and, on the basis of the determined mass per unit area of the substrate and the specified desired mass of substrate to be wound on, corresponding signals for controlling and/or regulating the motor drives (300, 400) are then generated.

4. A method according to claim 3 wherein in order to determine the mass per unit area of the substrate to be wound the weight of the empty substrate carrier (40) - the diameter (D0) of which is known - is determined; then substrate (2) is wound onto the substrate carrier (40) until a predetermined diameter (D1) of the laden substrate carrier is reached; the weight of the laden substrate carrier is then determined; and then on the basis of those values and the known substrate width and substrate thickness the mass per unit area (µ) of the substrate and, for a desired mass of substrate to be wound onto the substrate carrier, the diameter of the laden substrate carrier are determined in advance and monitored, so that the winding operation is stopped when the pre-calculated diameter of the laden substrate carrier is reached.

5. A method according to any one of the preceding claims wherein the desired tension under which the substrate is to be wound onto the substrate carrier is specified; the desired duration of the winding operation is specified; and, where the specified values are compatible with the substrate to be wound, signals for controlling and/or regulating the motor drives (300, 400) are generated on the basis of those values.

6. An apparatus for winding substrates that are capable of being wound, especially textiles, onto a substrate carrier, for example a sample-dyeing sleeve, the winding apparatus comprising a substrate store for making ready the substrate and means for winding the readied substrate onto the substrate carrier, and having means for cutting and fixing to the winding the end of the substrate belonging to the winding, the winding means comprising a motor transport drive (300) provided with means (301) for regulating the feed rate at which the transport drive (300) transports the substrate (2) to the substrate carrier (40), and a motor-driven drive (400) for the substrate carrier (40) which is provided with control means (401) that control it in dependence on the feed rate at which the transport drive (300) is transporting the substrate to the substrate carrier (40) and that drive the substrate carrier (40) at a uniform torque in such a manner that the substrate (2) is wound onto the substrate carrier (40) under uniform tension, which apparatus comprises a plurality of substrate-storage reels (3), there being provided for each storage reel (3) retaining means (42) which hold the end of the substrate belonging to the storage reel (3) in question in a defined storage position; there being provided for each storage reel (3) a separate motor-driven pair of draw rollers (31,32) clamped between which the substrate (2) is guided; and input means (41a) are provided for specifying the desired substrate to be wound onto the substrate carrier; wherein on the basis of the desired substrate specified the motor transport drive (300) moves towards the draw rollers (31, 32) of the substrate selected *via* the input means or towards the corresponding substrate-storage reel (3) and couples the drive to the draw rollers (31, 32) of the selected substrate (2); wherein there are provided means for moving the substrate carrier (40) into a threading position (407) in which the substrate carrier (40) engages the substrate (2) and threads it around the substrate carrier, wherein those means for moving the substrate carrier (40) then move the substrate carrier, after the substrate has been threaded, out of the threading position (407) and into a winding position (406) in which the substrate (2) is wound around the substrate carrier, and wherein after the substrate has been wound and cut the retaining means (42) provided for the storage reel (3) in question hold the end of the substrate not belonging to the winding in the defined storage position again.

7. An apparatus according to claim 6 wherein the regulating means (310) for the transport drive (300) regulate the feed rate of the substrate to a uniform rate.

8. An apparatus according to claim 6 or claim 7 wherein the retaining means for holding the substrate in the defined storage position comprise a retaining rail or a retaining element (42) having a retaining surface (420), facing the substrate carrier when it has been moved into the threading position (407), that has suction openings (421) and a reduced pressure connection (430) that is connected *via* a valve (432) to a source of reduced pressure (431) that, as the substrate is threaded on, is connected in respect of pressure to the retaining element (42), with the result that it generates reduced pressure through the suction openings (421) in the retaining surface (420) and draws the substrate against the retaining surface (420) by means of suction; on its outer wall the substrate carrier has several regions about its longitudinal axis in which needles (403) projecting substantially radially outwards from its outer wall are provided which engage the substrate held in the storage position and for which corresponding grooves (422) have been made in the retaining surface (420) of the retaining element (42); and, when the threading operation is complete, the valve (432) cuts off the reduced pressure source (431) from the retaining element (42) in respect of pressure, thus releasing the substrate (2) from the retaining surface (420) and allowing it to be wound on.

9. An apparatus according to claim 8 wherein the cutting means, seen in the transport direction of the substrate (2), are arranged immediately downstream of the retaining element (42).

10. An apparatus according to any one of claims 6 to 9 wherein the means for fixing to the winding the end of the substrate belonging to the winding comprise a ring (45) that is provided on an individual substrate carrier coaxially with the longitudinal axis of the substrate carrier (40), in the region of the end of the substrate carrier, and that is provided on its inner surface with a circumferential groove (451) in which the substrate carrier can rotate freely during winding, there being provided on the outside of the ring (45) and arranged substantially perpendicular to the longitudinal sectional plane through the substrate carrier (40) a pin (450) around which actuatable fixing spikes (44) are mounted so as to pivot between two positions in such a manner that as the substrate (2) is wound onto the substrate carrier (40) the spikes are pivoted outwards into a winding position in which they do not inhibit the winding of the substrate onto the substrate carrier, and in a fixing position they are pivoted inwards substantially into the longitudinal direction of the substrate carrier and pierce at least the outer two layers of the wound-on substrate (2) and thus fix them together.

11. An apparatus according to claim 10 wherein actuating members (46) are provided which pivot the fixing spikes (44) outwards into the winding position before the threading operation starts and pivot the fixing spikes (44) inwards into the fixing position at the end of the winding operation.

12. An apparatus according to any one of claims 6 to 11 wherein means are provided for determining the mass per unit area (µ) of the substrate, the substrate width (B) and the substrate thickness (T) being known; wherein there are also provided input means (41a) for specifying the desired mass (M) of substrate to be wound onto the substrate carrier; and there are provided calculating means (41) that on the basis of the determined mass per unit area (µ) of the substrate and the desired mass (M) to be wound on generate corresponding signals for the control means (401) for the drive (400) of the substrate carrier and/or for the regulating means (310) for the transport drive (300) and pass the signals on to them.

13. An apparatus according to claim 12 wherein weighing means for determining the weight of the substrate carrier (40) when empty and when laden are provided for determining the mass per unit area (µ); wherein means (S) for monitoring the diameter of the laden substrate carrier are provided which stop the winding operation when the diameter of the laden substrate carrier (40) has reached a predetermined diameter; and wherein, where the diameter (D0) of the empty substrate carrier (40) is known, the calculating means (41) use all those values to calculate the mass per unit area (µ) of the substrate and on the basis of the desired mass (M) of substrate (2) to be wound on calculate the diameter of the laden substrate carrier in advance and so position the means (S) for monitoring the diameter of the laden substrate carrier that when the pre-calculated diameter is reached they detect it and thus stop the winding operation.

14. An apparatus according to any one of claims 6 to 13 wherein input means (41a) are provided for specifying the desired mass (M) of substrate to be wound onto the substrate carrier, for specifying the desired tension of the substrate (2) on the substrate carrier (40) and for specifying the duration of a winding operation; and, where the specified values are compatible with the substrate to be wound on, electronic calculating means generate on the basis of those values corresponding control signals for the drive motors (300, 400) or for their control means (401) or regulating means (310), respectively.

## Revendications

1. Procédé pour enrouler des substrats enroulables, en particulier des textiles, sur un porte-substrat, procédé dans lequel on transporte le substrat sur le porte-substrat, par exemple sur un bobineau de teinture suréchantillon, on l'y enroule, on le coupe à longueur et on fixe l'extrémité du substrat, qui fait partie de la bobine, à la bobine qui se trouve sur le porte-substrat, procédé dans lequel le substrat (2) est transporté sur le porte-substrat (40), entraîné par un moteur à vitesse d'avance réglable, et dans lequel le porte-substrat est entraîné par un moteur, commandé à moment de rotation régulier et en fonction de la vitesse d'avance avec laquelle le substrat (2) est transporté sur le porte-substrat (40), de façon telle que le substrat s'enroule sur le porte-substrat avec une contrainte de traction régulière, caractérisé par le fait que l'on dispose simultanément de plusieurs substrats parmi lesquelles on sélectionne le substrat à enrouler, chaque substrat (2) étant tout d'abord maintenu dans une position d'entreposage définie et, après sélection, le porte-substrat (40) se déplaçant automatiquement en direction du substrat sélectionné et s'y mettant dans une position d'enfilage (407) dans laquelle le substrat sélectionné (2) vient en prise avec le porte-substrat (40) et s'enfile automatiquement autour du porte-substrat (40), par le fait qu'après achèvement du processus d'enfilage, le porte-substrat (40) se déplace dans une position d'enroulement (406) dans laquelle le substrat (2) s'enroule autour du porte-substrat (40) et par le fait qu'après achèvement du processus d'enroulement, le substrat (2) est coupé à longueur et l'extrémité du substrat, qui fait partie de la bobine bobinée autour du porte-substrat, se fixe automatiquement à la bobine, tandis que l'autre extrémité du substrat est à nouveau maintenue dans la position d'entreposage définie.

2. Procédé selon la revendication 1, caractérisé par le fait que le mécanisme d'entraînement motorisé (300) pour le transport du substrat (2) en direction du porte-substrat (40) est réglé à une vitesse d'avance régulière.

3. Procédé selon l'une des revendications précédentes, caractérisé par le fait que, connaissant la largeur (B) du substrat et l'épaisseur (T) du substrat, on détermine tout d'abord la masse par unité de surface (µ) du substrat à enrouler (2), que l'on établit ensuite la masse (M) de substrat (2) que l'on désire enrouler sur le porte-substrat (40) et que, sur la base de la masse, ainsi déterminée, par unité de surface du substrat et de la masse de substrat, ainsi établie, que l'on désire enrouler, des signaux appropriés pour la commande et la régulation des mécanismes d'entraînement motorisés (300,400) sont alors produits.

4. Procédé selon la revendication 3, caractérisé par le fait que pour déterminer la masse par unité de surface du substrat à enrouler, on détermine le poids du porte-substrat (40) avant enroulement, dont le diamètre (D0) est connu, qu'ensuite on enroule sur le porte-substrat (40) suffisamment de substrat (2) pour obtenir un diamètre prescrit (D1) du porte-substrat après enroulement, qu'ensuite on détermine le poids du porte-substrat après enroulement et qu'alors, sur la base de ces valeurs ainsi que de la largeur du substrat et de l'épaisseur du substrat connues, on détermine la masse par unité de surface (µ) du substrat et, pour une masse de substrat que l'on désire enrouler sur le porte-substrat, on détermine à l'avance le diamètre du porte-substrat après enroulement et on le surveille de sorte que lorsque que l'on atteint le diamètre, calculé à l'avance, du porte-substrat après enroulement, le processus d'enroulement s'arrête.

5. Procédé selon l'une des revendications précédentes, caractérisé par le fait que l'on détermine une contrainte de traction avec laquelle on désire que le substrat s'enroule sur le porte-substrat, que l'on détermine en outre la durée désirée du processus d'enroulement et que, dans le cas où les valeurs déterminées sont compatibles avec le substrat à enrouler, sur la base de ces valeurs, des signaux de commande et de régulation des mécanismes d'entraînement motorisés (300,400) sont alors produits.

6. Dispositif pour enrouler des substrats enroulables, en particulier des textiles, sur un porte-substrat, par exemple sur un bobineau de teinture sur échantillon, comportant un entreposage de substrats pour mettre à disposition le substrat, ainsi que des moyens pour enrouler le substrat, mis à disposition, sur le porte-substrat, en outre des moyens pour couper à longueur et fixer sur la bobine l'extrémité du substrat qui fait partie de la bobine, les moyens prévus pour l'enroulement comprenant un mécanisme de transport motorisé (300) qui est muni d'une régulation (301) pour la vitesse d'avance à laquelle le mécanisme de transport (300) transporte le substrat (2) en direction du porte-substrat (40), ainsi que, pour le porte-substrat (40), un mécanisme d'entraînement motorisé (400) qui est muni d'un circuit de commande (401) qui le commande en fonction de la vitesse d'avance à laquelle le mécanisme de transport (300) transporte le substrat en direction du porte-substrat (40), et entraîne le porte-substrat (40) avec un moment de rotation régulier de façon telle que le substrat s'enroule sur le porte-substrat (40) avec une contrainte de traction régulière, caractérisé par le fait que sont prévus une pluralité de rouleaux (3) d'entreposage de substrat, que, pour chaque rouleau d'entreposage (3) sont prévus des moyens de maintien (42) qui maintiennent dans une position d'entreposage définie l'extrémité du substrat qui fait partie du rouleau d'entreposage respectif (3), que pour chaque rouleau d'entreposage (3) est prévue une paire distincte, pouvant être entraînée par un moteur, de cylindres de traction (31,32), entre lesquels le substrat (2), bridé est guidé, que sont prévus des moyens d'entrée (41a) pour déterminer quel est le substrat que l'on désire à enrouler sur le porte-substrat, sur quoi, sur la base de la détermination du substrat désiré, le mécanisme de transport motorisé (300) se déplace en direction des cylindres de traction (31,32) du substrat sélectionné par l'intermédiaire des moyens d'entrée ou du rouleau d'entreposage du substrat (3) correspondant et couple le mécanisme aux cylindres de traction (31,32) du substrat sélectionné 2), qu'en outre sont prévus des moyens pour amener le porte-substrat (40) dans une position d'enfilage (407) dans laquelle le porte-substrat (40) vient en prise dans le substrat (2) et l'enfile autour du porte-substrat, et qu'après enfilage, ces moyens, prévus pour déplacer le porte-substrat (40), font passer le porte-substrat, de la position d'enfilage (407), dans une position d'enroulement (406) dans laquelle le substrat (2) s'enroule autour du porte-substrat et qu'après l'enroulement et la coupe à longueur du substrat, les moyens de maintien (42), prévus pour le rouleau d'entreposage respectif (3), maintiennent ensuite à nouveau dans la position d'entreposage définie l'extrémité du substrat qui ne fait pas partie de la bobine.

7. Dispositif selon la revendication 6, caractérisé par le fait que la régulation (310) prévue pour le mécanisme de transport (300) régule la vitesse d'avance du substrat sur une vitesse d'avance régulière.

8. Dispositif selon la revendication 6 ou 7, caractérisé par le fait que les moyens de maintien prévus pour maintenir le substrat dans la position d'entreposage définie comportent un rail de maintien ou un élément de maintien (42) qui présente une surface de maintien (420), orientée vers le porte-substrat amené dans la position d'enfilage (407), avec des ouvertures d'aspiration (421) ainsi qu'un raccord de mise en dépression (430), qui est relié, par l'intermédiaire d'une vanne (432), à une source de mise en dépression (431) qui, lors de l'enfilage, est reliée, au point de vue pression, avec l'élément de maintien (42), de sorte qu'il se produit une mise en dépression à travers des ouvertures d'aspiration (421) prévues dans la surface de maintien (420) et que le substrat est aspiré contre la surface de maintien (420), que le porte-substrat présente, sur sa paroi extérieure, autour de l'axe longitudinal, plusieurs zones dans lesquelles sont prévues des aiguilles (403) qui, depuis sa paroi extérieure, se dressent sensiblement radialement vers l'extérieur, qui viennent en prise dans le substrat, maintenu dans la position d'entreposage, et pour lesquelles sont usinées, dans la surface de maintien (420) de l'élément de maintien (42) des encoches appropriées (422), et qu'après achèvement de l'enfilage, la vanne (432) sépare, au point de vue pression, la source de mise en dépression (431) d'avec l'élément de maintien (42) et libère le substrat (2) d'avec la surface de maintien (420) pour en permettre l'enroulement.

9. Dispositif selon la revendication 8, caractérisé par le fait que, considéré dans le sens du transport du substrat (2), les moyens prévus pour la coupe à longueur sont disposés immédiatement à la suite de l'élément de maintien (42).

10. Dispositif selon l'une des revendications 6 à 9, caractérisé par le fait que les moyens qui fixent sur la bobine l'extrémité du substrat qui fait partie de la bobine comportent une bague (45) qui est prévue sur le porte-substrat respectif, au voisinage de l'extrémité du porte-substrat, coaxialement à l'axe longitudinal du porte-substrat (40), et qui, sur sa surface intérieure, est munie d'une encoche périphérique (451) dans laquelle le porte-substrat peut tourner librement lors de l'enroulement, étant précisé que sur la bague à (45), à l'extérieur, est prévu un pivot (450) qui est disposé sensiblement perpendiculairement au plan de coupe longitudinale du porte-substrat (40) et que des picots de fixation (44), que l'on peut faire manoeuvrer autour du pivot, sont placés, avec liberté de pivotement entre deux positions, de façon que, lors de l'enroulement du substrat (2) sur le porte-substrat (40), ils pivotent à l'extérieur dans une position d'enroulement dans laquelle ils n'empêchent pas l'enroulement du substrat sur le porte-substrat, puis pivotent à l'intérieur, dans une position de fixation, sensiblement selon la direction longitudinale du porte-substrat et percent au moins les deux couches extérieures du substrat (2), enroulé, et les fixent ainsi l'une à l'autre.

11. Dispositif selon la revendication 10, caractérisé par le fait que sont prévus des organes de manoeuvre (46) qui, avant le début du processus d'enfilage, font pivoter à l'extérieur les picots de fixation (44) dans la position d'enroulement et qui, après achèvement du processus d'enroulement, font pivoter vers l'intérieur les picots de fixation (44) dans la position de fixation.

12. Dispositif selon l'une des revendications 6 à 11, caractérisé par le fait que des moyens sont prévus pour déterminer la masse par unité de surface (µ) du substrat, la largeur (B) du substrat et l'épaisseur (T) du substrat étant connues, que sont en outre prévus des moyens d'entrée (41a) pour établir la masse (M) de substrat que l'on désire enrouler sur le porte-substrat, et que sont prévus des moyens de calcul (41) qui, sur la base de la masse, déterminée, par unité de surface (µ) du substrat et de la masse (M) que l'on désire enrouler, produisent des signaux pour le circuit de commande (401) du mécanisme d'entraînement (400) du porte-substrat ou pour le circuit de régulation (310) du mécanisme de transport (300), et les leur transmettent.

13. Dispositif selon la revendication 12, caractérisé par le fait que pour déterminer la masse par unité de surface (µ), des moyens de pesée sont prévus pour déterminer le poids du porte-substrat (40) avant enroulement et après enroulement, que sont en outre prévus, pour surveiller le diamètre du porte-substrat au cours de l'enroulement, des moyens (S) qui arrêtent le processus d'enroulement lorsque le diamètre du porte-substrat (40), au cours de l'enroulement, atteint un diamètre prescrit, et que, le diamètre (D0) du porte-substrat (40) avant enroulement étant connu, les moyens de calcul (41) calculent, sur la base de toutes ces valeurs, la masse par unité de surface (µ) du substrat et, sur la base de la masse (M) de substrat (2) que l'on désire enrouler, calculent à l'avance le diamètre du porte-substrat après enroulement et positionnent les moyens (S) prévus pour la surveillance du diamètre du porte-substrat au cours de l'enroulement de façon à les détecter lorsqu'est atteint le diamètre calculé à l'avance et à arrêter alors le processus d'enroulement.

14. Dispositif selon l'une des revendications 6 à 13, caractérisé par le fait que sont prévus des moyens d'entrée (41a) pour établir la masse (M) de substrat que l'on désire enrouler sur le porte-substrat, pour établir la contrainte de traction désirée du substrat (2) sur le porte-substrat (40) et pour établir la durée d'un processus d'enroulement, et que, dans le cas où ces valeurs, ainsi établies, sont compatibles avec le substrat à enrouler, des moyens de calcul électronique produisent, sur la base de ces valeurs, les signaux de commande appropriés pour les moteurs d'entraînement (300,400) ou leur circuit de commande (401) ou leur circuit de régulation (310).
